# EUROPÄISCHE PATENTANMELDUNG

(11) **EP 4 650 015 A1**
(43) Veröffentlichungstag der Anmeldung: **19.11.2025**
(21) Anmeldenummer: 24175954.7
(22) Anmeldetag: 15.05.2024
(51) Int. Cl.: A63B 67/14, A63B 24/00

(54) **CURLINGSTEIN MIT ROLLEN UND MOTOR**

(71) Anmelder: Alati GmbH, 32756 Detmold (DE)
(72) Erfinder: Hoffschmidt, Volker, 32791 Lage (DE)
(74) Vertreter: Kayser, Christoph

(57) **Zusammenfassung**

Ein Curlingstein, mit einem Gehäuse, das eine Oberseite, eine Unterseite und eine Längsachse aufweist, die sich in einer Hauptbewegungsrichtung von einem hinteren Bereich zu einem vorderen Bereich erstreckt, wobei an der Unterseite eine Rolleinrichtung zum Abstützen auf einem ebenen Untergrund ausgebildet ist und an der Oberseite eine Griffeinrichtung ausgebildet ist, mit einem in dem Gehäuse angeordneten elektrischen Motor, und mit einer Steuereinrichtung zum Steuern des Motors,ist dadurch gekennzeichnet, dass der Motor über eine Abtriebswelle mit einem Rotationselement verbunden ist und eine Rotationsachse und eine von der Rotationsachse in Abstand liegende, stabile Hauptträgheitsachse aufweist.

## Beschreibung

Die vorliegende Erfindung betrifft einen Curlingstein, mit einem Gehäuse, das eine Unterseite, eine Oberseite und eine Längsachse aufweist, die sich in einer Hauptbewegungsrichtung von einem hinteren Bereich zu einem vorderen Bereich erstreckt, wobei an der Unterseite eine Rolleinrichtung zum Abstützen und Rollen auf einem ebenen Untergrund ausgebildet ist und an der Oberseite eine Griffeinrichtung ausgebildet ist, mit einem in dem Gehäuse angeordneten Motor, und mit einer Steuereinrichtung zum Steuern des Motors.

Die Sportart Curling ist eine olympische Sportart. Anders als beim Eisstockschießen werden die Granitsteine mit Schwung und einem Drall auf eine ebene Eisfläche gesetzt, sodass sich der Granitstein auf seinem Weg zum Ziel in einer parabelförmigen Bahn um gegnerische Steine herumbewegen kann. Das Curlen ist für Laien auf professionellen Bahnen mit einer Strecke von 40m sehr schwierig, so dass es fast unmöglich ist, den Stein ins Ziel zu bekommen.

Die Sportart Curling ist olympisch und eine aufstrebende Trendsportart. Sportstätten mit entsprechenden Eisflächen sind allerdings rar. Daher gibt es einen Bedarf, auch den Laien im Rahmen ihrer Freizeitaktivitäten Übungsmöglichkeiten, Erfolgserlebnisse und natürlich auch Spaß an dieser immer beliebter werdenden Sportart zu verschaffen.

Im Stand der Technik sind Curlingsteine seit langem bekannt, die sich auf Rollen zu ihrem Ziel bewegen können. Zum Beispiel beschreiben GB190818631A und GB191229130A einen solchen Stein auf Rädern. Aus JPH11313908A sind kugelgelagerte Rollen bekannt. Aus CN104288975A ist eine Magnetschwebetechnik bekannt. Dafür müssen die Bahn und der Stein entsprechend mit Magneten ausgerüstet werden. Aus CN201880309U ist ein Curlingstein mit einem Motor bekannt, der über eine Fernsteuerung gelenkt werden kann.

Es ist also bereits bekannt, einen Curlingstein mit Rädern und mit einem Motor zu Fernsteuerung auszurüsten oder aber einen Curlingstein mit Magneten oder Rädern auszurüsten. So ist es möglich, auf Eisbahnen zu verzichten und die Sportart auf ebenen, harten Böden auszuüben. Mit solchen Curlingsteinen des Standes der Technik ist es allerdings nicht möglich, allein mit dem Curlingstein zu bewirken, dass dieser auf seinem Weg zum Ziel eine parabelförmige Bahn zurücklegt, um dadurch zum Beispiel andere Steine zu umfahren. Diese Bahnänderung wird im Stand der Technik entweder mittels Fernsteuerung oder aber mittels Besen bewirkt, der in der Nähe des Steins zum Einsatz kommt und den rollenden Stein von seiner geraden Bahn abringen soll.

Die Aufgabe der vorliegenden Erfindung ist, einen Curlingstein der eingangs genannten Gattung derart weiterzubilden, dass dieser auf seiner Bewegungsbahn zu einem Ziel ein Hindernis eigenständig umfahren kann.

Die Aufgabe wird erfindungsgemäß dadurch gelöst, dass der Motor über eine Abtriebswelle mit einem Rotationselement verbunden ist und eine Rotationsachse und eine von der Rotationsachse in Abstand liegende, stabile Hauptträgheitsachse aufweist.

Durch eine in einem Abstand zu der Rotationsachse liegenden stabilen Hauptträgheitsachse wird in dem durch den Motor angetriebenen Rotationselement einen Drehimpuls erzeugt, der dazu führt, dass das Gehäuse auf seinem Weg zum Ziel eine dem Drehimpuls entsprechende Abweichung von der Hauptbewegungsrichtung vornimmt.

Ein weiterer Vorteil der vorliegenden Erfindung ist, dass die Steuereinrichtung einen Rüttelsensor und einen Gyrosensor aufweist, wobei der Rüttelsensor dazu geeignet, die Aufnahme des Curlingsteins durch einen Spieler zu erfassen und die Steuereinrichtung in einen betriebsbereiten, aktiven Zustand zu versetzen, und der Gyrosensor dazu geeignet ist, einen Drehimpuls auf der Hauptträgheitsachse einzustellen, der wiederum dazu geeignet ist, die Hauptträgheitsachse auf einer Bewegungsbahn des Gehäuses um die Rotationsachse rotieren zu lassen. Der vom Spieler ausgelöste Drehimpuls wird per Sensorerkennung und elektronischer Steuerung auf den Motor übertragen. Dieser dreht je nach Stärke des Impulses schneller oder langsamer.

Ein weiterer Vorteil der vorliegenden Erfindung ist, dass die Steuereinrichtung dazu geeignet ist, über eine Drehrichtung des Motorantriebs die Hauptträgheitsachse im Uhrzeigersinn rotieren zu lassen. Dadurch erhält das Gehäuse auf seiner Bewegungsbahn zum Ziel einen Drall nach rechts.

Ebenso ist es auch von Vorteil, wenn die Steuereinrichtung dazu geeignet ist, über eine Drehrichtung des Motorantriebs die Hauptträgheitsachse gegen den Uhrzeigersinn rotieren zu lassen. In diesem Fall erhält das Gehäuse auf seiner Bewegungsbahn zum Ziel einen Drall nach links.

Es ist auch ein Vorteil der vorliegenden Erfindung, dass die Rotationsachse im Wesentlichen vertikal verläuft und mit einer Gehäusemittelachse des Gehäuses zusammenfällt und die Hauptträgheitsachse in einem stehenden Zustand des Rotationselements in dem hinteren Bereich auf der Längsachse des Curlingsteins angeordnet ist. In dieser Stellung der Hauptträgheitsachse lässt sich das Gehäuse ohne Drall und ohne einen Motorantrieb in gerader Linie, ohne eine Abweichung von der Hauptbewegungsrichtung, zum Ziel befördern.

Es ist auch ein Vorteil der vorliegenden Erfindung, dass das Rotationselement einen Rotationsarm aufweist. Durch die Ausbildung eines Rotationsarms am Rotationselement lässt sich in optimaler Weise ein Impuls erzeugen, der den Curlingstein von der Hauptbewegungsrichtung abweichen lässt.

Es ist schließlich auch ein Vorteil, dass der Rotationsarm im hinteren Bereich ein Masseelement aufweist. Durch ein Masseelement am Rotationsarm im hinteren Bereich, also einem Abstand zur Rotationsachse, wirkt das Rotationselement wie ein horizontales Schwungrad.

Ein weiterer Vorteil der vorliegenden Erfindung ist auch, dass in dem Gehäuse eine wiederaufladbare Speichereinrichtung für elektrische Energie angeordnet ist, die mit dem Motor verbunden ist und dazu geeignet ist, diesen mit elektrischer Leistung zu versorgen.

Weitere Vorteile der vorliegenden Erfindung ergeben sich aus den weiteren Merkmalen der Unteransprüche.

Eine Ausführungsform der vorliegenden Erfindung wird im Folgenden anhand der Zeichnungen näher beschrieben. Es zeigen:
Fig. 1 eine schematische Seitenansicht eines Curlingsteins gemäß vorliegender Erfindung mit versenkten Rollen;
Fig. 2 eine schematische Draufsicht auf den Curlingstein aus Fig. 1;
Fig. 3 einen schematischen Längsschnitt entlang einer Längsachse des Curlingsteins aus Fig. 1, mit ausgefahrenen Rollen;
Fig. 4 einen schematischen Horizontalschnitt durch eine Mittelebene des Curlingsteins aus Fig. 1;
Fig. 5 eine schematische Draufsicht auf ein Spielfeld und eine dargestellte Bewegungsbahn eines Curlingsteins gemäß vorliegender Erfindung; und
Fig. 6 eine schematische Explosionsdarstellung der wesentlichen Funktionselemente des Curlingsteins aus Fig. 1.

In Fig. 1 ist ein Curlingstein 1 mit einem Gehäuse 3 dargestellt, das aus einem beliebigen Material hergestellt sein kann, in der vorliegenden Ausführungsform aber aus Kunststoff hergestellt ist. Die Form des Gehäuses 3 entspricht der üblichen Form eines Curlingsteins aus Granit. Das Gehäuse 3 weist eine Oberseite 3.1 und eine Unterseite 3.2 auf. An der Oberseite 3.1 ist eine Griffeinrichtung 5 angeordnet. An der Unterseite 3.2 ist eine Rolleneinrichtung 7 ausgebildet. ,_Das Gehäuse 3 weist auch eine Längsachse x und eine Gehäusemittelachse m auf.

In Fig. 2 ist schematisch eine Draufsicht auf das Gehäuse 3 beziehungsweise den Curlingstein 1 aus Fig. 1 dargestellt. Die Griffeinrichtung 5 umfasst einen Griff 5.1, der sich im Wesentlichen parallel. zu der Oberseite 3.1 des Gehäuses 3 erstreckt und in der dargestellten Ausführungsform, wie in Fig. 1 zu sehen, an seiner Unterseite eine Fingermulde 5.2 aufweist. Der Griff 5.1 ist mit einem Griffsockel 5.3 und einer Griffplatte 5.4 verbunden. Der Griff 5.1 erstreckt sich entlang einer Längsachse x des Gehäuses 3 und kann in anderen Ausführungsformen eine Betätigungseinrichtung aufweisen. In der dargestellten Ausführungsform ist eine Steuereinrichtung 9 in der Griffeinrichtung 5 angeordnet (siehe Fig. 6). Die Steuereinrichtung 9 umfasst eine Sensoreinheit 9.1, in der wenigstens ein Rüttelsensor und ein Gyrosensor enthalten sind. Zudem umfasst die Steuereinrichtung 9 eine elektronische Platine 9.2, die ebenfalls in der Griffeinrichtung 5 angeordnet ist. In der dargestellten Ausführungsform ist die Platine 9.2 in dem Griffsockel 5.3 angeordnet. Der Rüttelsensor erfasst eine Bewegung des Gehäuses 3 oder des Curlingsteins 1 nach einer längeren Ruhephase. Das entspricht einer Situation, in der ein Spieler oder eine Spielerin den Curlingstein 1 am Griff 5.1 anfasst und anhebt, um dieses dann anschließend auf die Spielbahn zu schieben. Der Gyrosensor erfasst gegebenenfalls einen Drall, den der Spieler oder die Spielerin über den Griff 5.1 dem Gehäuse 3 des Curlingsteins 1 beim Schieben des Curlingsteins 1 auf die Spielbahn erzeugt.

In anderen Ausführungsformen kann die Steuereinrichtung 9 auch eine Betätigungseinrichtung mit Schaltern umfassen, mit denen zum Beispiel ein- und ausgeschaltet und/oder die Stärke eines Drehimpulses eingestellt werden kann.

In Fig. 3 ist schematisch in einem Längsschnitt entlang der Längsachse x des Gehäuses 3 ein Schnitt durch das Gehäuse 3 zu sehen. In dem Gehäuse 3 ist eine Bodenplatte 11 angebracht, die in der dargestellten Ausführungsform kreisförmig ausgebildet ist und eine Stabilisierungseinrichtung 13 in Form eines Stabilisierungsrings 13.1 aufweist. Der Stabilisierungsring 13.1 ist auf der Bodenplatte 11 angebracht. In anderen Ausführungsformen kann die Bodenplatte 11 auch eine andere Grundform als die eines Kreises aufweisen. Auf der Bodenplatte 11 ist ein Motor 15 montiert. In anderen Ausführungsformen kann der Motor 15 auch in einer ganz anderen Weise in dem Geäuse 3 des Curlingsteins 1 montiert sein.

Der Motor 15 umfasst in der dargestellten Ausführungsform eine vertikal stehende Abtriebswelle 15.1. In anderen Ausführungsformen kann die Abtriebswelle 15.1 auch eine andere Ausrichtung aufweisen. Die Abtriebswelle 15.1 ist mit einem Rotationselement 17 verbunden. Das Rotationselement 17 umfasst wenigstens einen Rotationsarm 17.1, an dessen freiem Ende 17.2 im hinteren Bereich 3.4 des Gehäuses 3 ein Masseelement 19 angebracht ist. Der Rotationsarm 17.1 erstreckt sich von der Gehäusemittelachse m aus radial in den hinteren Bereich 3.4. In der in Fig. 3 dargestellten Ausführungsform erstreckt sich das Rotationselement 17 entlang und parallel zur Längsachse x. In Fig. 3 entspricht die Hauptbewegungsrichtung einer Bewegung nach rechts. Das bedeutet, dass der Curlingstein 1 mithilfe der Griffeinrichtung 5 in dieser Hauptbewegungsrichtung in Bewegung gesetzt wird. In Abhängigkeit von dieser Ausrichtung bildet das Innere des Gehäuses 3 ausgehend von der Gehäusemittelachse m einen vorderen Bereich 3.3 und einen hinteren Bereich 3.4, die sich jeweils über 180° erstrecken.

In der dargestellten Ausführungsform befindet sich unterhalb der Bodenplatte 11 eine Speichereinrichtung 21, die in der vorliegenden Ausführungsform wiederaufladbar ist. In anderen Ausführungsformen kann die Speichereinrichtung 21 auch an einer anderen Stelle des Gehäuses 3 oder der Griffeinrichtung 5 angeordnet sein.

In Figur 6 ist schematisch eine Explosionsansicht wichtiger Funktionselemente dargestellt. Die Steuereinrichtung 9 ist über eine elektrische und/oder elektronische Verbindung 9.3 mit dem Motor 15 und mit der Speichereinrichtung 21 für elektrische Energie, wie beispielsweise einen Akkumulator, verbunden. Die Speichereinrichtung 21 ist in der dargestellten Ausführungsform wiederaufladbar ausgeführt. Zu diesem Zweck ist am Gehäuse 3 eine Buchse 9.4 ausgebildet, über die eine Aufladung zum Beispiel mit elektrischer Energie aus dem öffentlichen Netz über eine entsprechende Kabelverbindung möglich ist. In anderen Ausführungsformen kann auch ein Ladevorgang über Induktion vorgesehen sein. Die Steuereinrichtung 9 steuert den Motor 11 in Abhängigkeit von einem Signal des Rüttelsensors, wenn die Griffeinrichtung 5 von einem Spieler oder einer Spielerin erfasst worden ist, und von einem Signal des Gyrosensors, wenn der Curlingstein 1 mit seinem Gehäuse 3 auf die Spielbahn geschoben worden ist. Der Motor 11 empfängt das Signal der Steuereinrichtung 9 und treibt in Abhängigkeit von diesem Signal die Abtriebswelle 15.1 an, so dass sich das Rotationselement 17 mit einem Drehimpuls dreht, der dem Drehimpuls oder Drall entspricht, den der Spieler oder die Spielerin dem Gehäuse 3 des Curlingsteins 1 über den Griff 5.1 verliehen hat.

Die Abtriebswelle 15.1 dreht um eine Rotationsachse r. Die Rotationsachse r fällt in der vorliegenden Ausführungsform mit einer Gehäusemittelachse m zusammen. Eine stabile Hauptträgheitsachse t verläuft in einem Abstand und parallel zur Rotationsachse r und in der vorliegenden Ausführungsform auch zur Gehäusemittelachse m. Die Lage der stabilen Hauptträgheitsachse t wird durch die Lage des Masseelements 19 am Rotationselement und durch das Gewicht des Masseelements 19 bestimmt. Je schwerer die Masse des Masseelements 19 ist und je weiter das Masseelement 19 von der Gehäusemittelachse m des Gehäuses 3 entfernt liegt, in desto größerem Abstand zur Rotationsachse r liegt die stabile Hauptträgheitsachse t.

Die Rolleneinrichtung 7 ist in Fig. 1, Fig. 3, Fig. 5 und Fig. 6 zu sehen und umfasst in der vorliegenden Ausführungsform drei Rollen 7.1. In anderen Ausführungsformen können auch mehr als drei Rollen 7.1 vorgesehen sein. Die Rollen 7.1 sind in der dargestellten Ausführungsform als Kugelrollen ausgebildet, die über ein Kugellager 7.3 (siehe Fig. 3) in alle Richtungen frei drehbar sind. Die Rollen 7.1 sind an der Unterseite 3.2 des Gehäuses 3 wenigstens teilweise versenkt. Durch die Steuereinrichtung 9 kann das Rotationselement 17 mit dem Masseelement 19 so angesteuert werden, dass sich dieses entweder im Uhrzeigersinn (rechts herum) oder gegen den Uhrzeigersinn (links herum) dreht.

In Fig. 4 ist das Rotationselement 17 in einem Schnitt durch eine horizontale Mittelebene des Gehäuses 3 des Curlingsteins 1 aus Fig. 3 zu sehen. Das Rotationselement 17 kann um die zentrale Rotationsachse r drehen, die in der dargestellten Ausführungsform mit der Gehäusemittelachse m zusammenfällt. Die beiden möglichen Drehrichtungen im Uhrzeigersinn oder gegen den Uhrzeigersinn sind durch einen Doppelpfeil dargestellt.

Fig. 5 zeigt eine beispielhafte Bewegungsbahn eines Curlingsteins 1 gemäß vorliegender Erfindung. Durch den an der Betätigungseinrichtung 9 eingestellten Drehimpuls rotiert das Rotationselement 17 um die Rotationsachse r und veranlasst dadurch eine Seitwärtsbewegung des Curlingsteins 1, die mit abnehmender Geschwindigkeit der Vorwärtsbewegung zunimmt, so dass die Bewegungsbahn eine Parabel beschreibt.

Die Steuereinrichtung 23 arbeitet wie folgt: Am Curlingstein 1 wird ein Drehimpuls erzeugt und durch den Gyrosensor erfasst oder durch eine Betätigungseinrichtung eingestellt, der links- oder rechtsherum in Bezug zur Hauptbewegungsrichtung bzw. der Längsachse x wirken soll. Die erzeugte oder eingestellte Stärke des Drehimpulses auf der x-Achse wird gemessen und zu 100% degressiv auf der vorausberechneten Länge der Bewegungsbahn - gemessen über den Impuls auf der y-Achse unter Berücksichtigung eines definierten Reibungswiderstandes - so reduziert, dass die Bewegung in Richtung der x-Achse am vorausberechneten Endpunkt oder nach einem Aufprall auf den Wert Null gesetzt wird.

### Bezugszeichenliste

- 1: Curlingstein
- 3: Gehäuse
- 3.1: Oberseite
- 3.2: Unterseite
- 3.3: vorderer Bereich
- 3.4: hinterer Bereich
- 5: Griffeinrichtung
- 5.1: Griff
- 5.2: Fingermulde
- 5.3: Griffsockel
- 5.4: Griffplatte
- 7: Rolleneinrichtung
- 7.1: Rollen
- 7.2: Kugellager
- 9: Steuereinrichtung
- 9.1: Sensoreinheit
- 9.2: Platine
- 9.3: elektrische Verbindung
- 9.4: Ladebuchse
- 11: Bodenplatte
- 13: Stabilisierungseinrichtung
- 13.1: Stabilisierungsring
- 15: Motor
- 15.1: Abtriebswelle
- 17: Rotationselement
- 17.1: Rotationsarm
- 19: Masseelement
- 21: Speichereinrichtung

- m: Gehäusemittelachse
- r: Rotationsachse
- t: Hauptträgheitsachse
- x: Längsachse

## Patentansprüche

1. Curlingstein (1), mit einem Gehäuse (3), das eine Oberseite (3.1), eine Unterseite (3.2) und eine Längsachse (x) aufweist, die sich in einer Hauptbewegungsrichtung von einem hinteren Bereich (3.3) zu einem vorderen Bereich (3.4) erstreckt, wobei an der Unterseite (3.2) eine Rolleinrichtung (7; 7.1) zum Abstützen auf einem ebenen Untergrund ausgebildet ist und an der Oberseite (3.1) eine Griffeinrichtung (5; 5.1) ausgebildet ist, mit einem in dem Gehäuse (3) angeordneten elektrischen Motor (15), und mit einer Steuereinrichtung (9) zum Steuern des Motors (15),
**dadurch gekennzeichnet,**
**dass** der Motor (15) über eine Abtriebswelle (15.1) mit einem Rotationselement (17) verbunden ist und eine Rotationsachse (r) und eine von der Rotationsachse (r) in Abstand liegende, stabile Hauptträgheitsachse (t) aufweist.

2. Curlingstein nach Anspruch 1,
**dadurch gekennzeichnet,**
**dass** die Steuereinrichtung (9) eine Sensoreinheit (9.1) umfasst, die dazu geeignet ist, den Motor (15) zu veranlassen, einen Drehimpuls auf der Hauptträgheitsachse (t) zu erzeugen, derart, dass die Hauptträgheitsachse (t) auf einer Bewegungsbahn des Gehäuses (3) um die Rotationsachse (r) rotiert.

3. Curlingstein nach Anspruch 1 oder 2,
**dadurch gekennzeichnet,**
**dass** die Steuereinrichtung (9) dazu geeignet ist, die Hauptträgheitsachse (t) im Uhrzeigersinn rotieren zu lassen.

4. Curlingstein nach Anspruch 1 oder 2,
**dadurch gekennzeichnet,**
**dass** die Steuereinrichtung (9) dazu geeignet ist, die Hauptträgheitsachse (t) entgegen dem Uhrzeigersinn rotieren zu lassen.

5. Curlingstein nach einem der vorstehenden Ansprüche,
**dadurch gekennzeichnet,**
**dass** die Rotationsachse (r) im Wesentlichen vertikal verläuft und mit einer Gehäusemittelachse (m) des Gehäuses (3) zusammenfällt und die Hauptträgheitsachse (t) in einem stehenden Zustand des Rotationselements (17) in dem hinteren Bereich (3.4) auf der Längsachse (x) angeordnet ist.

6. Curlingstein nach einem der vorstehenden Ansprüche,
**dadurch gekennzeichnet,**
**dass** das Rotationselement (17) einen Rotationsarm (17.1) aufweist.

7. Curlingstein nach Anspruch 6,
**dadurch gekennzeichnet,**
**dass** sich der Rotationsarm (17.1) von der Gehäusemittelachse (m) aus radial in den hinteren Bereich (3.4) erstreckt.

8. Curlingstein nach einem der Ansprüche 6 oder 7,
**dadurch gekennzeichnet,**
**dass** der Rotationsarm (3.1) im hinteren Bereich (3.4) ein Masseelement (19) aufweist.

9. Curlingstein nach einem der vorstehenden Ansprüche,
**dadurch gekennzeichnet,**
**dass** der Motor (15) auf einer Bodenplatte (11) angeordnet ist.

10. Curlingstein nach Anspruch 10,
**dadurch gekennzeichnet,**
**dass** die Bodenplatte (11) kreisförmig ausgebildet und konzentrisch zur Rotationsachse (r) ausgebildet ist.

11. Curlingstein nach einem der vorstehenden Ansprüche,
**dadurch gekennzeichnet,**
**dass** in dem Gehäuse (3) in radialem Abstand zur Rotationsachse (r) ein Stabilisierungsring (13.1) angeordnet ist.

12. Curlingstein nach Anspruch 12,
**dadurch gekennzeichnet,**
**dass** der Stabilisierungsring (13.1) auf der Bodenplatte (11) angeordnet ist.

13. Curlingstein nach einem der vorstehenden Ansprüche,
**dadurch gekennzeichnet,**
**dass** in dem Gehäuse (3) eine wiederaufladbare Speichereinrichtung (21) für elektrische Energie angeordnet ist, die mit dem Motor (15) verbunden ist und dazu geeignet ist, diesen mit elektrischer Leistung zu versorgen.

14. Curlingstein nach einem der vorstehenden Ansprüche,
**dadurch gekennzeichnet,**
**dass** die Rolleneinrichtung (7) wenigstens drei Rollen (7.1) umfasst, die in der Unterseite (3.2) des Gehäuses (3) versenkt angeordnet sind.
